# EUROPÄISCHE PATENTSCHRIFT

(11) **EP 3 255 194 B1**
(45) Veröffentlichungstag und Bekanntmachung des Hinweises auf die Patenterteilung: **25.09.2019**
(21) Anmeldenummer: 17151817.8
(22) Anmeldetag: 17.01.2017
(51) Int. Cl.: D05B 35/12, D05B 79/00

(54) **MARKIERUNGSVORRICHTUNG ZUR VORGABE EINER POSITIONSMARKIERUNG AUF EINER AUFLAGEFLÄCHE FÜR EIN WERKSTÜCK**
MARKING DEVICE FOR SPECIFYING A POSITION MARKER ON A SUPPORT SEAT FOR A WORKPIECE
DISPOSITIF DE MARQUAGE DESTINÉ À PRÉDÉFINIR UN REPÈRE DE POSITIONNEMENT SUR UNE SURFACE D'APPLICATION POUR UNE PIÈCE DE TRAVAIL

(30) Priorität: 21.04.2016 DE 102016206815
(43) Veröffentlichungstag der Anmeldung: 13.12.2017
(73) Patentinhaber: Dürkopp Adler AG, 33719 Bielefeld (DE)
(72) Erfinder: Penner, Alexander, 59302 Oelde (DE); Harder, Jakob, 32051 Herford (DE)
(74) Vertreter: Rau, Schneck & Hübner Patentanwälte Rechtsanwälte PartGmbB

(56) Entgegenhaltungen:
- EP-A1- 2 894 992
- DE-A1-102007 019 944
- DE-A1-102007 020 161
- DE-A1-102007 041 084
- DE-B3-102015 207 996
- US-A1- 2007 206 371

## Beschreibung

Die Erfindung betrifft eine Markierungsvorrichtung gemäß dem Oberbegriff des Anspruchs 1 und eine Nähanlage mit einer Markierungsvorrichtung.

Aus der DE 10 2007 019 944 A1 ist eine gattungsgemäße Markierungsvorrichtung bekannt. Markierungsleuchten sind mittels eines Vertikalantriebsmotors verstellbar. Wenn eine Zahnstange vertikal bewegt wird, bewegt sich auch ein Halteglied in einer Vertikalrichtung, das wiederum mit einem Drehantriebsmotor versehen ist, um eine Markierungsleuchte senkrecht zu einer Nähgutvorschubrichtung zu verschieben. Ein Zahnrad ist dazu an einer Ausgangswelle des Drehantriebsmotors angeordnet, das wiederum mit einem an einer Leuchtenantriebswelle befestigten Zahnrad kämmt. Eine Leuchtenhaltebasis ist an der Leuchtenantriebswelle befestigt. Sie hält die Markierungsleuchte. Das Halteglied ist außerdem mit einem weiteren Drehantriebsmotor versehen, der im Betrieb eine weitere Markierungsleuchte verdreht, sodass eine Aufstrahlposition der Markierung in der Nähgutvorschubrichtung verschoben wird. An einer Ausgangswelle des weiteren Drehantriebsmotors ist eine Schraubengewindenut ausgebildet, die in Eingriff mit einem an einer weiteren Leuchtenantriebswelle befestigten Zahnrad steht. Die weitere Leuchtenantriebswelle wird von dem Halteglied gehalten. Sie hält eine weitere Leuchtenhaltebasis, die wiederum die weitere Markierungsleuchte trägt.

Weitere Markierungsvorrichtungen sind aus der DE 10 2007 019 945 A1, DE 10 2007 020 161 A1, DE 10 2007 041 085 A1, JP 2008 188 148 A, JP 2002 336 568 A, JP 09 024 172 A, US 3,766,870 und US 2013/0139739 A1 bekannt.

Eine Aufgabe der Erfindung besteht darin, eine Markierungsvorrichtung bereitzustellen, die die Vorgabe einer Positionsmarkierung auf einer Auflagefläche für ein Werkstück verbessern und vereinfachen soll.

Diese Aufgabe wird mit einer Markierungsvorrichtung gemäß Anspruch 1 gelöst.

Erfindungsgemäß wird ein Getriebe zum Umsetzen einer Drehbewegung einer Antriebseinrichtung in eine Schwenkbewegung einer Markierungsleuchte vorgesehen. Die Antriebseinrichtung steht über das Getriebe mit der Markierungsleuchte derart in Wirkverbindung, dass eine resultierende Bewegung der Markierung um weniger als 10 %, insbesondere weniger als 8 %, insbesondere weniger als 4 %, insbesondere weniger als 1 %, abweichend linear von einer Drehbewegung der Antriebseinrichtung abhängt. Diese Anordnung kann insbesondere so sein, dass sich zwei Winkelfunktions-Anteile fast gänzlich herausheben, sodass der Linearanteil der resultierenden Bewegung der Positionsmarkierung verbleibt. Es resultiert ein in guter Näherung linearer Zusammenhang zwischen der resultierenden Bewegung der Positions- bzw. Lichtmarkierung und der Drehbewegung der Antriebseinrichtung. Dies gilt auch bei Schwenkwinkeln, bei denen die Näherung kleiner Winkel zusammenbricht, bei denen also der Sinus oder der Tangens eines Winkels in Radiant nicht mehr durch den Winkel selbst ersetzt werden kann. Die lineare Abhängigkeit der resultierenden Bewegung der Positionsmarkierung auf der Auflagefläche, also der Wegstrecke, die die Positionsmarkierung beim Verschwenken der Antriebseinrichtung zurücklegt, mit einer Abweichung von weniger als 10% vom Drehwinkel der Drehbewegung der Antriebseinrichtung gilt insbesondere auch bei Drehwinkeln größer als 10° und gilt auch bei Schwenkwinkeln der Markierungsleuchte größer als 10° und insbesondere bei Winkeln größer als 15°, größer als 20°, größer als 25° oder größer als 30°. Aufgrund des linearen Zusammenhangs zwischen der resultierenden Bewegung der Lichtmarkierung und der Drehbewegung der Antriebseinrichtung kann mit einer gegebenen Positionsauflösung der Drehbewegung der Antriebseinrichtung eine vorteilhaft hohe Positionsauflösung bei der Ortsvorgabe der Positionsmarkierung erreicht werden. Bei schrägem Einfall der Lichtmarkierung auf die Auflagefläche ist die Getriebeumsetzung derart, dass ein gegebener Drehwinkel der Antriebseinrichtung nur zu einer geringen Winkeländerung des Auftreffwinkels der Lichtmarkierung auf die Auflagefläche führt. Bei steilem und insbesondere praktisch senkrechtem Auftreffen der Lichtmarkierung auf die Auflagefläche führt die gleiche Drehbewegung der Antriebseinrichtung hingegen zu einer größeren Änderung des Schwenkwinkels der Markierungsleuchte. In Folge der geringen Linearitätsabweichung kann auf eine Korrektur der Positions- bzw. Lichtmarkierung durch einen Benutzer verzichtet werden. Insbesondere ist es nicht erforderlich eine Verschiebungstaste zu betätigen, um ein Verschiebungsausmaß zwischen einer Soll- und einer Istposition der Positions- bzw. Lichtmarkierung zu korrigieren. Ein Korrekturprogramm ist nicht notwendig.

Bei einer Markierungsvorrichtung mit einem Kupplungselement wird ein konstruktiv einfaches Getriebe bereitgestellt. Es kann genau ein Kupplungselement vorhanden sein, welches zwischen einer Drehbewegung der Antriebseinrichtung und der Schwenkbewegung der Markierungsleuchte vermittelt. Vorteilhafterweise ist das Kupplungselement als Gelenk-Schiebearm ausgeführt. In einer vorteilhaften Ausführungsform kann der Schiebearm teleskopartig ausgeführt sein. Alternativ oder zusätzlich kann ein Träger der Markierungsleuchte dort, wo das Kupplungselement an der Markierungsleuchte angelenkt ist, teleskopartig ausgeführt sein. Derartige teleskopartige Ausführungen vermeiden eine kinematische Überbestimmung des Getriebes.

Bei einer Markierungsvorrichtung mit einem anspruchsgemäßen Führungsbereich wird eine konstruktiv vorteilhafte Ausführungsform der Markierungsleuchte bereitgestellt. Durch den Führungsbereich wird eine kinematische Überbestimmung des Getriebes vermieden. Vorteilhafterweise wird im Führungsbereich der Markierungsleuchte ein Abschnitt oder eine Komponente des Getriebes linear geführt.

Eine Markierungsvorrichtung mit einem Kupplungselement, das an seinem einen Ende drehfest mit der Antriebseinrichtung verbunden und am gegenüberliegenden Ende im Führungsbereich der Markierungsleuchte beweglich gelagert ist, stellt eine konstruktiv vorteilhafte Verbindung zwischen der Antriebseinrichtung und der Markierungsleuchte bereit. Vorteilhafterweise ist das Kupplungselement mit seinem einen Ende fest mit einer Antriebswelle der Antriebseinheit verbunden und mit seinem gegenüberliegenden Ende im Führungsbereich der Markierungsleuchte beweglich, insbesondere linear beweglich, gelagert. Vorteilhafterweise führt das Ende des Kupplungselements im Führungsbereich der Markierungsleuchte eine lineare Bewegung aus.

Vorteilhafterweise ist die Antriebseinrichtung als Synchronmotor, insbesondere als Schrittmotor, zum Beispiel als Halbschrittmotor, ausgeführt.

Vorteilhafterweise ist die Markierungsleuchte als Laser ausgeführt.

Vorzugsweise wird die Markierungsvorrichtung in einer Nähanlage verwendet, wobei das Werkstück ein Nähgut ist.

Eine Markierungsvorrichtung nach Anspruch 2 stellt ein konstruktiv vorteilhaftes Kupplungselement bereit. Vorteilhafterweise ist das Vorsprungs-Führungsteil drehend an dem Kupplungselement und im Führungsbereich der Markierungsleuchte gleitreibend gelagert.

Bei einer Markierungsvorrichtung gemäß Anspruch 3 wird eine besonders genaue Vorgabe einer Positionsmarkierung auf einer Auflagefläche gewährleistet.

Bei einer Markierungsvorrichtung gemäß Anspruch 4 wird eine besonders vorteilhafte Eingabe von mindestens einer Stützposition und/oder zu markierenden Positionen bereitgestellt. Vorteilhafterweise weist das Eingabemodul eine Touch-Bedienung auf. Hierdurch wird eine besonders vorteilhafte Eingabe gewährleistet.

Vorteilhafterweise weist das Eingabemodul eine Anzeige in Form eines Displays, insbesondere in Form eines berührungsempfindlichen Displays, auf. Hierdurch können mehrere Bedien- und Auswahlmenüs zum Selektieren zumindest eines Steuerungsbefehls ausgewählt werden.

Bei einer Markierungsvorrichtung gemäß Anspruch 5 wird eine besonders bevorzugte Ausführungsform der Markierungsvorrichtung bereitgestellt. Insbesondere ist der Abstand zwischen der Schwenkachse und der Antriebswellenachse während der Schwenkbewegung der Markierungsleuchte konstant. Die Halterung der Markierungsleuchte kann als Hebelarm eines Getriebes der Markierungsvorrichtung ausgeführt sein. Das Kupplungselement kann als weiteres Hebelelement des Getriebes ausgeführt sein.

Bevorzugt wird die Antriebswellenachse von der Antriebseinrichtung, insbesondere einer Drehantriebseinrichtung, insbesondere einem Schrittmotor, angetrieben.

Bei einer Markierungsvorrichtung gemäß Anspruch 6 wird eine besonders bevorzugte Ausführungsform der Markierungsvorrichtung weiter verbessert. In einer Momentanposition bei dem die Schwenkachse, die Antriebswellenachse und die Kopplungsachse vertikal fluchtend übereinander liegen, beträgt der Abstand zwischen der Antriebswellenachse und der Kopplungsachse in etwa, die Hälfte, insbesondere maximal 50%, maximal 45% oder maximal 40%, des Abstandes zwischen Kopplungsachse und Schwenkachse.

Eine weitere Aufgabe der vorliegenden Erfindung besteht darin, eine Nähanlage mit einer Markierungsvorrichtung bereitzustellen.

Diese Aufgabe wird mit den Merkmalen des Anspruchs 7 gelöst.

Erfindungsgemäß wurde erkannt, dass die Vorgabe einer Positionsmarkierung für ein Nähgut verbessert werden kann.

Vorteilhafterweise ist die Markierungsvorrichtung in der Nähanlage derart angeordnet, dass eine Positionsmarkierung auf der Auflagefläche vorgegeben werden kann und die Sicht auf das Nähgut nicht behindert wird.

Vorteilhafterweise ist vorgesehen, ein Verfahren zur Kalibrierung einer Markierungsvorrichtung bereitzustellen.

Ein Verfahren zur Kalibrierung einer Markierungsvorrichtung umfasst die Verfahrensschritte Anfahren einer ersten Stützposition, Abspeichern von Positionsdaten der ersten Stützposition, Anfahren einer zweiten Stützposition, Abspeichern von Positionsdaten der zweiten Stützposition, Anfahren einer dritten Stützposition, Abspeichern von Positionsdaten der dritten Stützposition und Interpolieren von Teilstrecken zwischen erster und dritter Stützposition sowie zweiter und dritter Stützposition.

Insbesondere wurde erkannt, dass durch eine Kalibrierung der Markierungsvorrichtung die Ortsvorgabe einer Positionsmarkierung auf einer Auflagefläche für ein Werkstück verbessert werden kann. Restabweichungen einer Linearbeziehung zwischen dem Ausmaß der Drehbewegung der Antriebseinrichtung und der resultierenden Ortsbewegung der Positionsmarkierung auf der Auflagefläche können so korrigiert werden. Weitere Maßnahmen durch einen Benutzer zur Korrektur der Positionsmarkierung sind nicht erforderlich. Insbesondere ist es nicht erforderlich, ein Verschiebungsausmaß zu bestimmen und die Antriebseinrichtung in Abhängigkeit des Verschiebungsausmaßes anzusteuern.

Bei einem Verfahren zur Kalibrierung einer Markierungsvorrichtung liegen die erste und zweite Stützposition am äußeren Rand des Darstellungsbereiches der Markierungsleuchte und die dritte Stützposition liegt mittig zwischen der ersten und der zweiten Stützposition.

Hierdurch wird eine vorteilhafte Anordnung der Stützpositionen bereitgestellt. Zur weiteren Verbesserung einer Ortsvorgabe einer Positionsmarkierung auf einer Auflagefläche für ein Werkstück können mehr als drei, insbesondere mehr als fünf, insbesondere mehr als zehn, Stützpositionen vorgesehen sein.

Ein Ausführungsbeispiel der vorliegenden Erfindung soll anhand der Fig. 1 bis 7 näher erläutert werden. In dieser zeigen:
- Fig. 1: eine Vorderansicht der Markierungsvorrichtung,
- Fig. 2: eine Seitenansicht der Markierungsvorrichtung nach Fig. 1,
- Fig. 3: eine schematische Darstellung eines Eingabemoduls der Markierungsvorrichtung nach Fig. 1,
- Fig. 4: in einer Fig. 1 ähnlichen Darstellung in einer Momentanposition der Markierungsvorrichtung an einer ersten Stützposition,
- Fig. 5: in einer ähnlichen Darstellung nach Fig. 1 in einer Momentanposition der Markierungsvorrichtung an einer zweiten Stützposition,
- Fig. 6: in einer ähnlichen Darstellung nach Fig. 1 im Momentanzustand der Markierungsvorrichtung an einer dritten Stützposition und
- Fig. 7: in einer ähnlichen Darstellung nach Fig. 1 in einer Momentanposition der Markierungsvorrichtung an einer Positionsmarkierung zwischen der ersten und dritten Stützposition.

Nachfolgend soll anhand der Fig. 1 und 2 ein Ausführungsbeispiel der Markierungsvorrichtung näher erläutert werden. Die Markierungsvorrichtung 1 ist über einen schemenhaft dargestellten Befestigungsdorn 2 in einer nicht dargestellten Anlage, insbesondere Nähanlage, befestigt. Die Markierungsvorrichtung 1 umfasst eine Antriebseinrichtung 3, eine Markierungsleuchte 4 und ein Getriebe 5. Die Antriebseinrichtung 3 ist an einer Befestigungsbasis 6 lösbar verbunden. Vorteilhafterweise ist die lösbare Verbindung als Schraubverbindung ausgeführt. Die Antriebseinrichtung 3 weist eine vorspringende Antriebswelle 7 auf. Die Antriebswelle 7 ist mit dem Getriebe 5 verbunden, wobei das Getriebe 5 im gezeigten Ausführungsbeispiel als Kupplungselement in Form eines Schiebearms 8 ausgeführt ist. Durch den Schiebearm 8 ist die Antriebseinrichtung 3 mit der Markierungsleuchte 4 verbunden.

Die Markierungsleuchte 4 umfasst eine Halterung 9 und eine Abstrahleinheit 10. Die Halterung 9 ist über ein Drehgelenk 11 an der Befestigungsbasis 6 befestigt. Durch das Drehgelenk 11 verläuft eine Rotationsachse, nachfolgend Schwenkachse genannt, um die die Markierungsleuchte 4 rotiert werden kann. Die Abstrahleinheit 10 ist vorteilhafterweise als Laser ausgeführt. Die Abstrahleinheit 10 ist in einem Aufnahmebereich 12 der Halterung 9 angeordnet. Je nach Anwendung der Markierungsvorrichtung 1 kann die Abstrahleinheit 10 im Aufnahmebereich 12 lösbar oder unlösbar befestigt sein.

Benachbart zum Aufnahmebereich 12 ist ein Führungsbereich 13 vorgesehen. Im Führungsbereich 13 ist ein Ende des Schiebearms 8 linear beweglich gelagert. Hierzu ist ein Vorsprungs-Führungsteil 14 vorgesehen. Das Vorsprungs-Führungsteil 14 ist an dem Ende des Schiebearms 8 drehend und im Führungsbereich 13 gleitend gelagert. Hierzu umfasst der Führungsbereich 13 eine Führungsschiene 13a, die mit einem Grundkörper der Halterung 9 fest verschraubt ist. Zwischen der Schiene 13a und einer gegenüberliegenden Gegenfläche des Grundkörpers der Halterung 9 ist der Führungsbereich 13 in Form einer einseitig offenen Linearführung für das Vorsprungs-Führungsteil 14 ausgebildet.

Im gezeigten Ausführungsbeispiel ist ein Ende des Schiebearms 8 mit der Antriebswelle 7 fest verbunden, sodass an diesem Ende ein Drehgelenk 15 bereitgestellt wird. Durch das Drehgelenk 15 verläuft eine weitere Rotationsachse, nachfolgend Antriebswellenachse genannt, um die der Schiebearm 8 rotieren kann. Die Rotationsachsen der beiden Drehgelenke 11, 15 sind voneinander beabstandet. Die Schwenkachse ist vertikal fluchtend über die Antriebswellenachse angeordnet. Der Schiebearm 8 ist mit seinem gegenüberliegenden Ende durch das Vorsprungs-Führungsteil 14 im Führungsbereich 13 linear beweglich gelagert. Durch das Vorsprungs-Führungsteil 14 verläuft eine Kopplungsachse. Die Schwenkachse ist über die Kopplungsachse mit der Halterung 9 angelenkt. Während der Schwenkbewegung der Markierungsleuchte 4 bleibt der Abstand zwischen der Schwenkachse und der Antriebswellenachse konstant. Wohingegen sich der Abstand der Kopplungsachse zu der Schwenkachse und zu der Antriebswellenachse ändert. Grundsätzlich gilt: der Abstand zwischen Antriebswellenachse und Kopplungsachse ist kleiner als der Abstand zwischen Kopplungsachse und Schwenkachse. In einer Momentanposition bei der die Schwenkachse, die Kopplungsachse und die Antriebswellenachse vertikal fluchtend übereinander liegen gilt: der Abstand zwischen Antriebswellenachse und Kopplungsachse beträgt ungefähr die Hälfte des Abstandes zwischen Kopplungsachse und Schwenkachse (vgl. Fig. 6), insbesondere gilt: der Abstand zwischen der Antriebswellenachse und der Kopplungsachse beträgt maximal 50%, 45% oder 40% des Abstandes zwischen Kopplungsachse und Schwenkachse.

Hierdurch steht die Antriebseinrichtung 3 über dem Schiebearm 8 mit der Markierungsleuchte 4 derart in Wirkverbindung, dass eine resultierende Bewegung einer Positionsmarkierung 16 auf einer Auflagefläche 17 um weniger als 10 %, insbesondere weniger als 5 %, insbesondere weniger als 1 % abweichend linear von der Drehbewegung der Antriebseinrichtung abhängt. Die Position der Positionsmarkierung 16 ist innerhalb eines Darstellungsbereiches frei wählbar.

Weiter ist ein Positionssensor 18 vorgesehen, der benachbart zum Aufnahmebereich 12 an der Befestigungsbasis 6 befestigt ist (vgl. Fig. 2). Der Positionssensor 18 dient zum Erfassen der Positionsdaten der Positionsmarkierung 16 bzw. der Markierungsleuchte 4. Der Positionssensor kann als ein aus dem Stand der Technik bekannter Inkrementalgeber ausgeführt sein. Zur Festlegung einer Referenzposition ist ein Referenzschalter 19 vorgesehen. Der Referenzschalter 19 kann mit dem Positionssensor 18 zusammenwirken. Der Referenzschalter 19 ist in Abhängigkeit der vorzugebenden Referenzposition benachbart zu der Markierungsleuchte 4 angeordnet. Die Referenzposition referenziert die Markierungsvorrichtung 1 vergleichbar zu einer Referenzposition an einer Werkzeugmaschine. Die Referenzposition kann außerhalb eines Darstellungsbereiches liegen.

Die Fig. 3 zeigt ein Eingabemodul 20 der Markierungsvorrichtung 1. Das Eingabemodul 20 weist eine Anzeige 21 in Form eines Displays, insbesondere eines berührungsempfindlichen Displays, auf zum Darstellen mehrerer Bedien- und Auswahlmenüs 22. Das Eingabemodul 20 steht in bidirektionaler Signalverbindung mit ausgewählten Komponenten der Markierungsvorrichtung 1, wie zum Beispiel der Antriebseinrichtung 3, der Markierungsleuchte 4, dem Positionssensor 18 und/oder Referenzschalter 19. Die Signalverbindung kann je nach Anwendung der Markierungsvorrichtung 1 kabelgebunden oder drahtlos ausgeführt sein.

Über die Bedien- und Auswahlmenüs 22 können Positionsdaten einer Stützposition und/oder einer zu markierenden Position eingegeben werden. Die eingegebenen Daten werden von einer schematisch dargestellten Steuerungs- und Regelungseinheit 23 verarbeitet. Anschließend wird ein Einschalt-Signal an die Antriebseinrichtung 3 übertragen. Die erfassten Daten des Positionssensors 18 werden an die Steuerungs- und Regelungseinheit 23 übertragen und mit der eingegebenen Soll-Position abgeglichen. Ist die Soll-Position erreicht, wird ein Ausschalt-Signal an die Antriebseinrichtung 3 übertragen.

Nachfolgend soll anhand der Fig. 4 bis 7 ein Verfahren zur Kalibrierung der Markierungsvorrichtung 1 näher beschrieben werden.

Vor der eigentlichen Kalibrierung wird nach dem Einschalten der Markierungsvorrichtung 1 die Referenzposition angefahren. Dies dient zur Eichung und Kontrolle der Markierungsvorrichtung 1. Diese Referenzierung stellt sicher, dass die Stützpositionen bzw. Stützstellen präzise wiedergegeben und angefahren werden können. Anschließend werden Stützpositionen 24, 26, 27 wie nachfolgend beschrieben angefahren. Die Stützpositionen 24, 26, 27 bilden die Grundlage für das lineare Interpolieren der Zwischenbereiche und sind die Basis für jede beliebige darzustellende Position der Markierungsleuchte 4.

Zur Kalibrierung der Markierungsvorrichtung 1 wird eine erste Stützposition 24 angefahren. Die Stützposition 24 kann durch das Eingabemodul 20 vorgegeben werden. Die Positionsdaten der ersten Stützposition 24 werden in einer Speichereinheit 25, die in Signalverbindung mit der Steuerungs- und Regelungseinheit 23 steht, gespeichert. Anschließend wird über ein Bedien- und Auswahlmenü 22 eine zweite Stützposition 26 ausgewählt. Woraufhin die Antriebseinrichtung 3 den Drehwinkel der Antriebswelle 7 derart ändert, dass die Markierungsleuchte 4 verschwenkt wird, sodass die Positionsmarkierung 16 auf der zweiten Stützposition 26 angezeigt wird. Die Positionsdaten werden über dem Positionssensor 18 erfasst und in der Speichereinheit 25 gespeichert. Anschließend wird über ein Bedien- und Auswahlmenü 22 eine dritte Stützposition 27 eingegeben, sodass die Markierungsleuchte 4 wie bereits oben beschrieben die dritte Stützposition 27 ansteuert und deren Positionsdaten in der Speichereinheit 25 speichert. Abschließend wird jeweils eine Teilstrecke zwischen der ersten Stützposition 24 und der dritten Stützposition 27 sowie zwischen der zweiten Stützposition 26 und der dritten Stützposition 27 interpoliert.

Nach Abschluss der Kalibrierung können beliebige Werte innerhalb des Darstellungsbereiches, also der ersten und zweiten Stützposition 24, 26, angefahren werden.

Zum Anfahren einer Stützposition 24, 26, 27 oder einer Positionsmarkierung 16 wird ein Einschalt-Signal an die Antriebseinrichtung 3 gesendet, sodass sich die Antriebswelle 7 um einen vorgegebenen Drehwinkel ϕ dreht. Hierdurch wird der Schiebearm 8 um den gleichen Drehwinkel ϕ um das Drehgelenk 15 gedreht. Infolgedessen wird das Vorsprungs-Führungsteil 14 um seine Mittelachse gedreht und gleichzeitig im Führungsbereich 13 linear bewegt. Über das Vorsprungs-Führungsteil 14 wird die Markierungsleuchte 4 um das Drehgelenk 11 um einen Drehwinkel ϕ' verschwenkt, der aufgrund der Wirkung des Getriebes 5 nichtlinear vom Drehwinkel ϕ abhängt und zu einer linear vom Drehwinkel ϕ abhängenden Translation der Positionsmarkierung 16 auf der Auflagefläche 17 führt.

Mit anderen Worten wirkt das Getriebe 5 derart, dass die Translation der Positionsmarkierung 16 auf der Auflagefläche 17 in guter Näherung linear abhängig vom Drehwinkel ϕ der Antriebswelle 7 ist. Hierdurch wird erreicht, dass über dem gesamten Darstellungsbereich eine Änderung des Drehwinkels ϕ eine näherungsweise gleichbleibende Translation der Positionsmarkierung 16 resultiert. So ist die resultierende Translation der Positionsmarkierung 16 bei einer Änderung des Drehwinkels ϕ beispielsweise von 39° auf 40° näherungsweise gleich wie bei einer Änderung des Drehwinkels ϕ beispielsweise von 69° auf 70°.

## Patentansprüche

1. Markierungsvorrichtung (1) zur Vorgabe einer Positionsmarkierung (16) auf einer Auflagefläche (17) für ein Werkstück
- mit einer Antriebseinrichtung (3) zum Verschwenken einer Markierungsleuchte (4),
- mit einer Markierungsleuchte (4) mit einer Halterung (9) zum Erzeugen einer Lichtmarkierung und
- mit einem Getriebe (5) zum Umsetzen einer Drehbewegung der Antriebseinrichtung (3) in eine Schwenkbewegung der Markierungsleuchte (4), wobei das Getriebe (5) ein Kupplungselement (8) aufweist,
- wobei die Markierungsleuchte (4) einen Führungsbereich (13) zum Führen einer Translation eines Abschnittes des Getriebes (5) aufweist,
**dadurch gekennzeichnet, dass**
- das Kupplungselement (8) an seinem einen Ende drehfest mit der Antriebseinrichtung (3) verbunden und am gegenüberliegenden Ende im Führungsbereich (13) der Markierungsleuchte (4) beweglich gelagert ist, und
- die Antriebseinrichtung (3) über das Getriebe (5) mit der Markierungsleuchte (4) derart in Wirkverbindung steht, dass eine resultierende Bewegung der Positionsmarkierung (16) auf der Auflagefläche (17) um weniger als 10% abweichend linear von einem Drehwinkel der Drehbewegung der Antriebseinrichtung (3) abhängt.

2. Markierungsvorrichtung (1) nach Anspruch 1, **dadurch gekennzeichnet, dass** an dem Kupplungselement ein Vorsprungs-Führungsteil (14) zum Führen des Endes des Kupplungselements im Führungsbereich (13) der Markierungsleuchte (4) angeordnet ist.

3. Markierungsvorrichtung (1) nach Anspruch 1 oder 2, **gekennzeichnet durch** einen Positionssensor (18) zum Erfassen der Positionsdaten einer Positionsmarkierung (16) und/oder Markierungsleuchte (4).

4. Markierungsvorrichtung (1) nach einem der vorherigen Ansprüche, **gekennzeichnet durch** ein Eingabemodul (20) zum Eingeben von mindestens einer Stützposition (24, 26, 27) und/oder Positionsmarkierung.

5. Markierungsvorrichtung nach einem der vorherigen Ansprüche, **gekennzeichnet durch**
- ein Drehgelenk (11) mit einer Schwenkachse, über welches die Halterung (9) an einer rahmenfesten Komponente (6) der Markierungsvorrichtung (1) angelenkt ist,
- ein weiteres Drehgelenk (15) mit einer Antriebswellenachse, über welches das Kupplungselement (8) an der rahmenfesten Komponente (6) angelenkt ist,
wobei die Schwenkachse vertikal fluchtend über der Antriebswellenachse angeordnet ist.

6. Markierungsvorrichtung nach Anspruch 5, **dadurch gekennzeichnet, dass** die Halterung (9) der Markierungsleuchte (4) am Kupplungselement (8) über eine Kopplungsachse des Vorsprungs-Führungsteils (14) aneinander angelenkt sind, wobei gilt: ein Abstand zwischen der Antriebswellenachse und der Kopplungsachse ist kleiner als ein Abstand zwischen der Kopplungsachse und der Schwenkachse.

7. Nähanlage mit einer Markierungsvorrichtung (1) gemäß einem der Ansprüche 1 bis 6.

## Claims

1. Marking device (19) to define a position marker (16) on a support surface (17) for a workpiece,
- with a marking lamp (4) with a holder (9) to create a light marker, and
- with a gear unit (5) to convert a rotational movement of the drive unit (3) into a pivoting movement of the marking lamp (4), the gear unit (5) having a coupling member (8),
- the marking lamp (4) having a guide area (13) for guiding a translation of a portion of the gear unit (5),
**characterized in that**
- the coupling member (8) is, at one of its ends, non-rotationally connected to the drive unit (3) and, at the opposing end, is movably mounted in the guide area (13) of the marking lamp (4), and
- the drive unit (3) is operatively connected, via the gear unit (5), with the marking lamp (4) in such a way that a resulting movement of the position marker (16) on the support surface (17) depends linearly on an angle of rotation of the rotational movement of the drive unit (3) with a deviation of less than 10%.

2. Marking device (1) as claimed in claim 1, **characterized in that** a protruding guide part (14) is arranged on the coupling member to guide the end of the coupling member in the guide area (13) of the marking lamp (4).

3. Marking device (1) as claimed in claim 1 or 2, **characterized by** a position sensor (18) to detect the position data of a position marker (16) and/or marking lamp (4).

4. Marking device (1) as claimed in any one of the preceding claims, **characterized by** an input module (20) to input at least one support position (24, 26, 27) and/or position marker.

5. Marking device (1) as claimed in any one of the preceding claims, **characterized by**
- a rotary joint (11) with a pivot axis by means of which the holder (9) is hinged to a component (6), fixed to a frame, of the marking device (1),
- another rotary joint (15) with a drive shaft axis by means of which the coupling member (8) is hinged to the component (6) that is fixed to the frame,
the pivot axis being arranged vertically above and in line with the drive shaft axis.

6. Marking device (1) as claimed in claim 5, **characterized in that** the holder (9) of the marking lamp (4) is hinged to the coupling member (8) by means of a coupling pin of the protruding guide part (14), wherein a spacing between the drive shaft axis and the coupling pin is smaller than a spacing between the coupling pin and the pivot axis.

7. Sewing installation with a marking device (1) as claimed in any one of claims 1 to 6.

## Revendications

1. Dispositif de marquage (1) permettant de déterminer un marquage de position (16) sur une surface de support (17) d'une pièce, comportant
- un dispositif d'entraînement (3) permettant de faire pivoter un feu de marquage (4),
- un feu de marquage (4) doté d'un support (9) permettant de générer un marquage lumineux, et
- une transmission (5) permettant de convertir un mouvement de rotation du dispositif d'entraînement (3) en un mouvement de pivotement du feu de marquage (4), la transmission (5) présentant un élément de couplage (8),
- dans lequel le feu de marquage (4) comporte une zone de guidage (13) destinée à guider une translation d'une partie de la transmission (5),
**caractérisé en ce que**
- l'élément de couplage (8) est relié solidairement en rotation, à une de ses extrémités, au dispositif d'entraînement (3) et est monté mobile à l'extrémité opposée dans la zone de guidage (13) du feu de marquage (4), et **en ce que**
- le dispositif d'entraînement (3) est relié de manière opérationnelle au feu de marquage (4) par l'intermédiaire de la transmission (5), de sorte qu'un mouvement résultant du marquage de position (16) sur la surface de support (17) dépend d'un angle de rotation du mouvement de rotation du dispositif d'entraînement (3) s'écartant linéairement de moins de 10 %.

2. Dispositif de marquage (1) selon la revendication 1, **caractérisé en ce qu'**une partie de guidage en saillie (14) est disposée sur l'élément de couplage, ladite partie de guidage en saillie étant destinée à guider l'extrémité de l'élément de couplage dans la zone de guidage (13) du feu de marquage (4).

3. Dispositif de marquage (1) selon la revendication 1 ou 2, **caractérisé par** un capteur de position (18) permettant de détecter les données de position d'un marquage de position (16) et/ou d'un feu de marquage (4).

4. Dispositif de marquage (1) selon l'une des revendications précédentes, **caractérisé par** un module de saisie (20) permettant de saisir au moins une position de support (24, 26, 27) et/ou un marquage de position.

5. Dispositif de marquage selon l'une des revendications précédentes, **caractérisé par**
- un joint tournant (11) comportant un axe de pivotement, par lequel le support (9) est articulé sur un composant (6) solidaire du châssis du dispositif de marquage (1),
- un autre joint tournant (15) comportant un axe d'arbre d'entraînement, par lequel l'élément de couplage (8) est articulé sur le composant solidaire du châssis (6),
l'axe de pivotement étant aligné verticalement au-dessus de l'axe de l'arbre d'entraînement.

6. Dispositif de marquage selon la revendication 5, **caractérisé en ce que** le support (9) du feu de marquage (4) est articulé sur l'élément de couplage (8) via un axe de couplage de la partie de guidage en saillie (14), dans lequel :
une distance entre l'axe de l'arbre d'entraînement et l'axe de couplage est inférieure à une distance entre l'axe de couplage et l'axe de pivotement.

7. Installation de couture comportant un dispositif de marquage (1) selon l'une des revendications 1 à 6.
